# FASCICULE DE BREVET EUROPEEN

(11) **EP 0 418 163 B1**
(45) Date de publication et mention de la délivrance du brevet: **06.07.1994**
(21) Numéro de dépôt: 90402533.5
(22) Date de dépôt: 14.09.1990
(51) Int. Cl.: B24B 3/36, B26D 7/12

(54) **Méthode et dispositif d'affutage automatique pour des lames de coupe**
Verfahren und Vorrichtung zum automatischen Schleifen von Schneidmessern
Method and device for automatically sharpening slicing knives

(30) Priorité: 15.09.1989 FR 8912147
(43) Date de publication de la demande: 20.03.1991
(73) Titulaire: LECTRA SYSTEMES S.A., 33610 Cestas Bourg (FR)
(72) Inventeur: Etcheparre, Jean, F-33000 Bordeaux (FR); Etcheparre, Bernard, F-33000 Bordeaux (FR)
(74) Mandataire: Hasenrader, Hubert

(56) Documents cités:
- FR-A- 1 016 574
- US-A- 2 033 939
- US-A- 2 171 604
- US-A- 2 236 038
- US-A- 3 233 371
- US-A- 3 821 915

## Description

Il est connu d'utiliser des machines de coupe automatiques pour découper des empilages de matériaux en feuilles telles que du tissu par exemple, en confection textile. Ces machines sont généralement constituées d'une table de coupe sur laquelle est déposé l'empilage de matière (dénommée communément matelas), d'un ensemble mobile consistant en une poutre disposée transversalement au-dessus de la table et coulissant sur des guides longitudinaux, d'un chariot de coupe coulissant le long de la poutre, d'une tête de coupe fixée sur le chariot de coupe. Les différents éléments mobiles sont motorisés par des servo-moteurs par exemple, et reçoivent des ordres d'une commande numérique. On peut ainsi déplacer la tête de coupe en n'importe quel point de la table de coupe et suivant des trajectoires établies auparavant. La tête de coupe consiste généralement en un mécanisme permettant de faire vibrer verticalement une lame affûtée, lequel mécanisme peut monter et descendre de façon à faire pénétrer ou dégager la lame à l'endroit voulu dans le matelas. La lame peut tourner autour de son axe vertical. La rotation est asservie de façon que la lame reste toujours correctement orientée par rapport à la trajectoire. Afin que la lame puisse couper tous les plis du matelas, il est nécessaire que la lame pénètre dans la table de coupe, qui comporte donc un revêtement à cet effet.

Au fur et à mesure de la découpe, la lame perd son pouvoir tranchant. Il est donc nécessaire de la réaffûter régulièrement, le temps entre deux affûtages dépendant essentiellement du caractère abrasif de la matière découpée. Cet affûtage doit être automatisé pour ne pas perturber le cycle de fonctionnement automatique de la machine de coupe. Il existe pour cela plusieurs solutions dont certaines sont employées depuis très longtemps sur les couteaux électriques manuels utilisés en confection (dénommés "tip-top") : bandes abrasives ou petites meules cylindriques rotatives. Les performances de ces affûteurs sont relativement limitées. Plus particulièrement, on leur reproche leur encombrement trop important et leur vitesse d'affûtage trop lente. D'autre part, ils nécessitent toujours une motorisation de l'élément abrasif, que ce soit une meule ou un ruban, ce qui complique le mécanisme.

C'est le cas notamment du dispositif décrit dans US 2 033 939 qui comprend une lame circulaire qui reste dans un même plan vertical et un organe d'affûtage. L'organe d'affûtage comporte une roulette constituée de deux disques abrasifs montés rotatifs dans un plan sensiblement vertical et décalés par rapport au plan vertical de la lame.

Un autre problème technique se pose pour l'affûtage d'une lame de coupe mobile en rotation autour de son axe longitudinal.

En effet, pendant la coupe, la lame accomplit une rotation autour de son axe vertical imposée par le bloc porte-lame si bien qu'on ne peut prévoir à l'avance la direction du fil tranchant de la lame au moment de l'affûtage; il faut donc à chaque affûtage rectifier la position de la meule par rapport à celle de la lame.

La présente invention a également pour but de résoudre ce problème en imposant à la meule les mêmes mouvements de rotation qu'à la lame et de façon simultanée.

L'objet de la présente invention concerne un procédé et un dispositif d'affûtage éliminant les inconvénients des dispositifs traditionnels en proposant les avantages suivants:
- pas besoin de motorisation
- rapidité d'affûtage
- encombrement réduit
- compensation automatique de l'usure
- qualité d'affûtage excellente
- pas de réglage précis à effectuer.

Ce but est atteint suivant l'invention, au moyen d'une machine de coupe avec un dispositif d'affûtage, ladite machine de coupe ayant une lame de coupe allongée avec un fil tranchant montée verticalement sur un bloc porte-lame rotatif, solidaire d'un chariot mobile par rapport à une table de découpe, ledit dispositif comprenant au moins une meule munie au moins en superficie, de matériau abrasif, ladite meule ayant un corps cylindrique doté d'une gorge périphérique à profil en V, ladite meule étant montée en libre rotation autour d'un axe, ledit dispositif d'affûtage comprenant en outre des moyens de mise en contact de la lame et de la meule et des moyens de déplacement relatif de la lame et de la meule dans une direction parallèle au fil de la lame, la meule étant portée par un palonnier, ledit axe de rotation de la meule étant contenu dans un plan parallèle au fil de la lame et perpendiculaire à son plan médian, ledit axe étant incliné d'un angle prédéterminé par rapport à la normale au plan médian de la lame et la meule étant fixée au moyen d'un axe horizontal sur un plateau solidaire en rotation du bloc porte-lame de telle sorte que sa gorge soit constamment en regard du fil tranchant de la lame.

Un autre objet de l'invention est un procédé d'affûtage pour lame de coupe allongée présentant un fil tranchant animée d'un mouvement de rotation autour de son axe longitudinal et en regard d'un dispositif d'affûtage comprenant un plateau de support d'au moins une meule munie au moins en superficie de matériau abrasif et ayant un corps cylindrique doté d'une gorge périphérique à profil en V, en libre rotation autour d'un axe, comprenant les étapes suivantes:
on oriente l'axe pour qu'il soit contenu dans un plan parallèle au fil de la lame et perpendiculaire à son plan médian et
on l'incline d'un angle prédéterminé par rapport à la normale au plan de la lame,
on asservie le plateau de support de la meule au mouvement de rotation de la lame, de telle sorte que la gorge de la meule soit constamment en regard du fil tranchant de la lame,
on amène ladite meule en contact avec le fil tranchant de la lame et
on déplace relativement la meule et la lame dans la direction longitudinale de la lame.

Pour créer le mouvement relatif de la lame par rapport à la meule, il existe deux façons de procéder. La première consiste à maintenir la lame fixe, en position haute, et à déplacer la meule, tout d'abord suivant un mouvement horizontal pour venir au contact de la lame et ensuite un mouvement vertical pour la déplacer le long du tranchant de la lame. On peut réaliser un cycle automatique permettant plusieurs passages jusqu'à obtenir l'affûtage correct. La seconde façon consiste, à l'inverse de la première, à conserver la meule fixe en hauteur et à déplacer la lame devant la meule. Le déplacement de la lame peut résulter notamment de la vibration longitudinale de cette dernière. Cette solution a l'avantage de simplifier le dispositif d'affûtage en supprimant le recours à un organe destiné à produire le déplacement vertical de la meule par rapport à la lame. L'une ou l'autre solution sera choisie en fonction de la conception de l'ensemble de la tête de coupe.

L'affûtage se fait selon le principe suivant : le fil tranchant de la lame est mis au contact des arêtes extérieures de la gorge de la meule. Du fait de l'inclinaison de la meule, les contacts se font sur les deux flancs opposés de la lame. Le déplacement relatif entre la lame et la meule crée, par frottement, la rotation de la meule. Les grains abrasifs de la meule usinent alors la lame suivant des trajectoires inclinées par rapport au fil tranchant d'où l'affûtage. Au fur et à mesure de l'affûtage, la lame s'use et progresse en direction de l'intérieur de la gorge de la meule.

Le dimensionnement de la meule dépend de plusieurs éléments dont les principaux sont les suivants :
- angle d'affûtage de la lame de coupe
- longueur de la zone à affûter
- encombrement maximal à ne pas dépasser
- amplitude du mouvement vertical relatif de la meule et de la lame.

Tous les autres paramètres se déduisent les uns des autres. On s'aperçoit qu'il existe en fait une infinité de solutions. La solution retenue sera un compromis respectant les différentes contraintes.

L'invention sera maintenant décrite en détail en se référant aux dessins annexés, dans lesquels :
- la figure 1 est une vue de côté d'une machine de coupe, équipée d'un dispositif d'affûtage selon la présente invention,
- la figure 2 est une vue latérale prise suivant la flèche 2-2 à la figure 1,
- la figure 3 est une vue latérale analogue à celle de la figure 2, illustrant le processus d'affûtage,
- la figure 4 est une vue latérale analogue à celle de la figure 2, illustrant une variante du dispositif d'affûtage,
- la figure 5 est une vue de face d'une partie de lame et d'une meule d'affûtage selon l'invention,
- la figure 6 est une vue en coupe horizontale prise suivant la ligne 6-6 à la figure 5,
- la figure 7 est une vue schématique en perspective illustrant les relations géométriques entre la lame et la meule,
- les figures 8, 9 et 10 représentent un autre mode de réalisation du dispositif de l'invention dans lequel la meule est rendue solidaire en mouvement de la lame.

La machine de coupe illustrée à la figure 1 comprend une table fixe 10, disposée sur un bâti non représenté, et destinée à recevoir des matériaux en feuilles, ou matelas 12, en vue de leur coupe suivant un tracé prédéterminé.

Au-dessus de la table est disposée une poutre 14, montée en déplacement longitudinal sur la table 10, et entraînée par des moyens non représentés, dans le sens droite-gauche à la figure 1 symbolisé par la flèche L.

Sur la poutre 14 est monté un chariot 16 qui se déplace le long de la poutre, à l'aide de moyens non représentés, en direction transversale par rapport à la table, dans le sens avant-arrière à la figure 1, soit le sens droite-gauche à la figure 2, symbolisé par la flèche T. Un bloc 18 porte-lame est monté latéralement sur le chariot 16, par l'intermédiaire de chemins de déplacement 20 verticaux, afin de pouvoir se déplacer verticalement sur le chariot, donc par rapport à la table 10, comme illustré par la flèche H à la figure, par des moyens d'entraînement non représentés.

Le bloc porte-lame contient un organe de préhension 21 pour une lame de coupe 22 verticale, des moyens pour imprimer à la lame un mouvement vibratoire dans le sens vertical symbolisé par la double flèche W, et des moyens pour imprimer à la lame un mouvement de rotation autour d'un axe vertical comme symbolisé par la flèche R.

Cette rotation de la lame a pour but de maintenir constamment le fil de la lame orienté suivant la tangente à la trajectoire imposée par les organes d'entraînement longitudinal et transversal associés à la poutre 14 et au chariot 16 respectivement.

La face supérieure de la table est garnie d'une couche 24 de matériau souple et pénétrable, par exemple un tapis-brosse, que la pointe de la lame 22 peut pénétrer afin de permettre la coupe du matelas 12 sur toute son épaisseur.

Sous le chariot 16 est disposé un pied presseur 26 mobile verticalement entre une position relevée, illustrée en pointillé, à une certaine distance de la table 10 pour permettre la mise en place ou l'enlèvement de matériau 12 sur la table 10, et une position abaissée en contact avec le matériau posé sur la table.

Ce pied presseur 26 a une double fonction. La première fonction est de venir presser le matelas 12 autour de la lame 22 pour empêcher au matelas de suivre les mouvements de vibration verticale de la lame. La deuxième fonction est de guider correctement la lame 22 au plus près du matelas 12 de façon à éviter les flexions de la lame 22 dues aux efforts de coupe horizontaux.

Le déplacement du pied presseur 26 entre ses positions relevée et abaissée est assuré par des guides 28 et un organe moteur non représenté.

Pour permettre un affûtage simple et rapide de la lame sans notablement interrompre le processus de coupe, il est prévu, conformément à l'invention, de monter sur le chariot 16 un dispositif d'affûtage 30 constitué de la manière suivante :

Une platine 32 est fixée au chariot 16 sur un côté de la lame 22. Une meule d'affûtage 34 est montée mobile en regard de la lame 22 et peut être éloignée ou rapprochée de celle-ci grâce à un organe moteur, par exemple un vérin 36 comme représenté.

Dans ce mode de réalisation, il est prévu deux meules 34, 35 d'affûtage disposées l'une au-dessus de l'autre et montées folles sur un palonnier 38 à l'extrémité de la tige de vérin 36 afin d'assurer que les meules 34, 35 soient toutes deux correctement en contact avec la lame 22.

La structure et la disposition des meules seront décrites en détail plus loin. Comme illustré à la figure 3, à intervalles réguliers on provoque l'affûtage de la lame 22 de la manière suivante :
- on stoppe les déplacements longitudinaux et transversaux de la poutre 14 et du chariot 16,
- on stoppe la vibration (w) verticale de la lame 22,
- on fait pivoter (R) la lame 22 jusqu'à amener le fil 23 de celle-ci face aux meules 34, 35 d'affûtage,

Cette opération est d'autant plus difficile que le matériau est dur et épais.
- on amène les meules 34, 35 en contact avec le fil 23 de la lame 22,
- on fait effectuer à la lame 22 au moins une course verticale (H) ascensionnelle d'amplitude désirée, en montant le bloc porte-lame 18 par rapport au chariot 16, afin d'affûter la lame 22 sur une longueur désirée à partir de sa pointe 21,
- on éloigne les meules 34, 35 de la lame 22,
- on réoriente la lame dans sa position initiale
- on redescend la lame 22 dans le matériau 12 à couper,
- on redémarre la vibration verticale (W) de la lame 22,
- on redémarre les déplacements longitudinaux et transversaux de la poutre 14 et du chariot 16.

Comme illustré à la figure 4, on peut prévoir en variante que la lame 22 reste fixe au cours de l'affûtage, et que les meules 34, 35 se déplacent verticalement.

A cet effet, la platine 32 et le vérin 36 de déplacement des meules 34, 35 sont montés mobiles le long de guides 40 verticaux du chariot 16, sous la commande d'un organe moteur, par exemple également un vérin 42.

Lorsque les lames 22 sont relativement fines et susceptibles de fléchir de façon importante sous le contact des meules 34, 35, on prévoira avantageusement de disposer contre la lame et à l'opposé des meules une butée arrière 44 contre laquelle la lame vient prendre appui, ce qui l'empêche de fléchir.

Comme illustré à la figure 2, il pourra s'agir d'une butée simple à portée plane réalisée en matériau résistant à l'usure, contre laquelle le chant de la lame 22 opposé au fil 23 vient glisser au cours de l'affûtage.

Selon une variante non représentée, cette butée pourra être réalisée sous la forme d'un galet.

Dans le cas de la variante de la figure 4, il conviendra de monter la butée arrière 44 sur un support mobile verticalement conjointement avec la platine 32 et le vérin 36 porte-meules.

Comme illustré schématiquement à la figure 5, chaque meule 34, 35 a la forme d'un cylindre aplati et comporte une gorge 46 en V à sa périphérie. Elle est montée de façon que son axe TT soit incliné par rapport à l'horizontale. Ainsi, lorsque la meule est rapprochée de la lame 22, elle vient en contact avec les flancs opposés 48, 50 de part et d'autre du fil 23 de la lame en deux points B, B' écartés verticalement des arêtes latérales de la gorge.

La meule 34, 35 est réalisée de façon à comporter des grains abresifs au moins en surface au niveau des arêtes extérieures de la gorge 46. Pour ce faire, on pourra soit réaliser une meule dans un matériau contenant des grains abrasifs dans un liant, soit fixer par toute méthode appropriée un revêtement contenant des grains abrasifs ensurface d'une ébauche en matériau non abrasif.

Grâce au mouvement relatif vertical de la lame 22 et de la meule 34, 35, celle-ci est entraînée en rotation et exerce sur la lame un usinage par les grains abrasifs au niveau des zones de contact suivant des trajectoires inclinées par rapport au fil 23 ce qui réalise l'affûtage.

On exposera maintenant la méthode de calcul permettant un dimensionnement optimal de la meule 34, 35 pour une lame 22 de dimensions données.

Si l'on se reporte à la perspective schématique de la figure 7, le point C correspond au centre de la meule ; l'axe CX est l'axe horizontal qui coupe le cercle de fond de gorge 46 et le fil 23 de la lame en un point D, l'axe CY est l'axe horizontal perpendiculaire au précédent ; l'axe CZ est l'axe vertical passant par le centre C ; le plan CXZ représentant donc le plan médian de la lame 22. L'axe TT de la meule 34 est contenu dans le plan CYZ et fait un angle P avec l'axe CY.

La gorge en V définit un cercle 52 de fond de gorge de rayon Ri et deux arêtes 54, 56 circulaires de rayon R et distantes d'une distance a, le fil 23 de la lame 22 faisant contact avec l'une et l'autre des arêtes en deux points B et B′ distants verticalement d'une distance e.

Le point B se projette sur l'axe CZ en un point A distant du centre C d'une distance e/2 et sur l'axe TT en un point G distant du centre C d'une distance a/2.

Le tronc de cône définissant la paroi de gorge sur laquelle se trouve le point B a pour sommet un point E sur l'axe TT, à une distance b du centre C.

Ce point E se projette dans un plan horizontal contenant la droite AB en un point F.

Le point H est situé à l'intersection de la génératrice EB et du cercle 52 de fond de gorge et le point J est la projection du point H sur le segment BF.

On appelle Q le demi-angle d'ouverture de la gorge 46, Xt la distance horizontale entre l'axe CE et le fil 23 de la lame; Ri le rayon du cercle 52 en fond de gorge ; Qa le demi-angle apparent de la gorge 46 de la meule, vu verticalement par la lame 22 ; et N le demi-angle de coupe de la lame 22.

### 1 - Relation entre les dimensions de la meule :

D'après le trapèze rectangle CGBH
on a la relation$\text{GB = CH +} \frac{\text{a}}{\text{2}} \frac{\text{1}}{\text{Tg Q}}$
soit$\text{R = Ri +} \frac{\text{a}}{\text{2 Tg Q}}$

### 2 - Distance entre les deux points de contact du fil de la lame :

D'après le triangle ACG$\text{CG / AC = sin P} \text{soit a = e sin P}$

### 3 - Distance entre le fil de lame et l'axe vertical :

D'après les triangles ABC et BCG$\text{CB² = AB² + AC² = GB² + CG²}$
soit$\text{Xt² + (e/2)² = (a/2)² + R²}$
et en y remplaçant a par e sin P d'après la relation (2) :$\text{Xt =} \text{(} \text{R²-(e/2 cos P)²} {\text{)}}^{\text{1/2}}$

### 4 - Angle apparent de la gorge

D'après le triangle BGE$\text{GE = GB tg Q}$
soit$\text{a/2 + b = R tg Q}$
ou$\text{b = R tg Q - a/2}$

Dans le triangle ABF,$\text{AF = b cos P}$
et$\text{tg Qa =} \frac{\text{AF}}{\text{Xt}} \text{=} \frac{\text{b cos P}}{\text{Xt}}$
d'où, en y reportant l'expression de b donnée par la relation (3) :$\text{tg Qa = (R tg Q - a/2) cos P/Xt}$

### 5 - Conditions à remplir pour un bon fonctionnement :

1) Le demi-angle de coupe de la lame doit être inférieur à l'angle apparent de la gorge :
   soit$\text{N < Qa}$
2) Le fil de la lame ne doit pas être au contact du fond de la gorge,
   soit$\text{Xt > Ri}$

### 6 - Exemple numérique :

Nous prenons ici des valeurs numériques correspondant à un cas concret.

Dans un premier temps, on se fixe arbitrairement des dimensions de meules compatibles avec l'environnement disponible. On effectue ensuite tous les calculs avec ces valeurs : en fonction des résultats obtenus, on peut légèrement modifier certaines valeurs et refaire le calcul jusqu'à obtenir les valeurs satisfaisantes.

Ainsi pour notre exemple, on prendra :
N = 15°
P = 15°
e = 24 mm
R = 17 mm
d'après (2), on déduit :
a = 24 x sin 15 = 6,2 mm$\text{a = 6,2 mm}$
d'après (3), on calcule Xt$\text{Xt = 12,4 mm}$
d'après (5) N < Qa ou encore tg N < tg Qa
La condition devient donc, en se servant de (4) :$\text{tg N <} \frac{\text{(R. tg Q - a/2).cos P}}{\text{Xt}}$
d'où l'on extrait :$\text{tg Q >} \frac{\text{1}}{\text{R}} \text{(} \frac{\text{tg N Xt}}{\text{cos P}} \text{+} \frac{\text{a}}{\text{2}} \text{),}$
soit tg Q > 0,384 ou encore Q > 21° d'après (6), Xt > Ri
d'après (1),$\text{Ri = R -} \frac{\text{a}}{\text{2.tg Q}}$
donc$\text{Xt > R -} \frac{\text{a}}{\text{2. tg Q}}$
ou encore,$\text{tg Q <} \frac{\text{a}}{\text{2.(R - Xt)}} \text{,}$
d'où tg Q < 0,674 soit Q < 34°
l'angle Q est donc borné par :$\text{21° < Q < 34°}$

Afin d'avoir une durée d'utilisation de la lame maximale, on a intérêt à ce que la différence (Xt - Ri) soit la plus grande possible, ce qui revient à choisir Q plus proche de 21° que de 34°.

On prendra par exemple Q = 22,5°

On peut alors calculer Ri = 9,5 mm

Les dimensions exactes de la meule sont alors :
R = 17 mm
a = 6,2 mm
Q = 22,5°
Ri = 9,5 mm
P = 15°

Lors de l'affûtage, la lame 22 s'enfonce légèrement dans la gorge 46 mais le fil 23 reste théoriquement à la distance Xt de l'axe OZ. De fait, comme les arêtes de la gorge 46 subissent une légère usure, on constate en pratique une légère diminution de cette distance Xt au fur et à mesure de l'utilisation, mais qui n'est pas gênante puisque l'on choisit des valeurs telles que Xt - Ri soit le plus grand possible.

L'intérêt de disposer deux ou plusieurs meules dans le sens du fil est de permettre un affûtage sur une longueur suffisante tout en réduisant l'amplitude du déplacement relatif de la lame.

Ces meules seront portées par un nombre approprié de palonniers.

Les figures 8 à 10 représentent un autre mode de réalisation de l'invention dans lequel le bloc porte-lame 18 est rendu solidaire en mouvement de la meule 34.

Dans ce but, la meule 34 (ou les meules montées en série sur le palonnier 38) est fixée sur le plateau 52 par l'intermédiaire d'un axe horizontal 54 ; en outre, ce plateau 52 possède un dispositif de guidage de la lame 22 et porte le pied presseur 26 qui peut être actionné au moyen d'un vérin 58. Lors de la coupe, le plateau 52 est animé du même mouvement de rotation que celui imposé par le bloc porte-lame 18 à la lame 22 et entraîne ainsi dans ce mouvement le système d'affûtage. La gorge de la meule 34 est donc constamment en regard du fil tranchant de la lame. Sur la figure 9, juste avant l'affûtage, le pied presseur 26 remonte contre le plateau 52 grâce au vérin 58, ce qui impose à la came 60 de comprimer le ressort de rappel 62 situé sur le guidage 54. Le système d'affûtage vient de cette manière se positionner correctement face au tranchant de la lame. L'affûtage peut alors avoir lieu dans la position représentée sur la figure 10.

Selon cette variante avantageuse, le procédé d'affûtage se déroule de la manière suivante : la lame 22 est mise en position haute et est alors automatiquement orientée avec son fil tranchant face à la gorge de la meule.

La meule 34 est automatiquement disposée par asservissement de la rotation de la meule à celle de la lame comme représenté sur la figure 9.

La lame 22 est ensuite mise en vibration exactement de la même manière que lors de la coupe ; la meule 34 est alors amenée suivant un mouvement horizontal au contact de la lame, et est maintenue dans cette disposition pendant un temps très court.

Enfin, après avoir dégagé la meule 34, on peut reprendre le processus de coupe sans qu'il soit nécessaire de stopper la vibration de la lame 22.

Puisque l'affûtage se fait selon cette méthode avec la lame en position haute, on peut donc profiter des temps morts de la coupe (par exemple pendant le déplacement entre deux pièces), où la lame est nécessairement en position haute pour effectuer l'affûtage. L'affûtage est ainsi en "temps masqué", ce qui évite des pertes de temps et optimise la vitesse de la machine.

Le déplacement relatif de la lame 22 et de la meule 34 est, selon cette méthode, directement lié à l'amplitude de vibration longitudinale de la lame, il faut donc tenir compte de cette donnée dans le calcul du dimensionnement optimal du système. Les autres contraintes de fonctionnement évoquées dans la présentation générale restent naturellement applicables.

Soit W l'amplitude de vibration longitudinale de la lame. Chaque point de contact (B et B′) affûte de part et d'autre de la lame une longueur égale à W. Comme on souhaite un "recouvrement" des deux zones affûtées, il faut respecter condition suivante :$\text{e < W}$

Il suffira de prendre par exemple un "recouvrement" de 1 mm :$\text{e = W - 1 (e et A en mm)}$

Les contraintes de coupe fixent :
W = 25 mm
N = 15°

Alors e = 24 mm (valeur utilisée précédemment lors de l'application numérique faite dans le cadre de la méthode générale).

Un autre paramètre intervenant dans le dimensionnement et la configuration du système est la longueur de lame affûtée. Soit L la longueur de lame affûtée. Puisqu'il existe un "recouvrement", on a donc :$\text{L = e + W}$

Sachant que e ne dépend que des dimensions et de l'inclinaison de la meule qui peuvent être choisies, on pourra ajuster e en fonction de la longueur de lame que l'on souhaite affûter, tant que cette longueur reste inférieure à 2W, puisque a ne doit pas dépasser W. Si en revanche L excède 2W, on prévoit de placer en série un nombre n de meules de sorte que la longueur de lame affûtée atteigne la valeur désirée. La distance entre deux meules successives est telle que le "recouvrement" de deux zones affûtées par des meules différentes soit égal au "recouvrement" de deux zones affûtées par une même meule. La longueur totale de lame affûtée est alors donnée par la formule :$\text{L = (2n-1)e + W}$

A nouveau, on peut adapter le paramètre e de façon à obtenir la longueur désirée de lame affûtée.

## Revendications

1. Machine de coupe avec un dispositif d'affûtage, ladite machine de coupe ayant une lame (22) de coupe allongée avec un fil tranchant (23) montée verticalement sur un bloc porte-lame (18) rotatif, solidaire d'un chariot (16) mobile par rapport à une table de découpe (10), ledit dispositif comprenant au moins une meule (34,35) munie au moins en superficie, de matériau abrasif, ladite meule ayant un corps cylindrique doté d'une gorge (46) périphérique à profil en V, ladite meule étant montée en libre rotation autour d'un axe (TT), ledit dispositif d'affûtage comprenant en outre des moyens (36) de mise en contact de la lame et de la meule et des moyens de déplacement relatif de la lame et de la meule (34,35) dans une direction parallèle au fil de la lame, la meule étant portée par un palonnier (38), ledit axe de rotation (TT) de la meule (34,35) étant contenu dans un plan parallèle au fil (23) de la lame (22) et perpendiculaire à son plan médian (CXZ), ledit axe étant incliné d'un angle prédéterminé (P) par rapport à la normale (CY) au plan médian de la lame et la meule (34,35) étant fixée au moyen d'un axe horizontal (54) sur un plateau (52) solidaire en rotation du bloc (18) porte-lame de telle sorte que sa gorge soit constamment en regard du fil tranchant (23) de la lame (22).

2. Machine selon la revendication 1, caractérisée en ce que les moyens de déplacement relatif de la lame (22) et de la meule (34,35) comprennent un moyen de déplacement de la lame dans la direction de son fil (23) face à une meule fixe.

3. Machine selon l'une quelconque des revendications 1 ou 2, caractérisée en ce que les moyens de déplacement relatif de la lame (22) et de la meule (34,35) comprennent un moyen de déplacement (42) de la meule (34,35) dans la direction du fil (23) de la lame.

4. Machine selon l'une quelconque des revendications 1 à 3, caractérisée en ce que ledit bloc porte-lame (18) est doté de moyens d'orientation en rotation de ladite lame et de moyens d'entraînement de la lame dans une direction longitudinale.

5. Machine selon l'une quelconque des revendications 1 à 4, caractérisée en ce qu'elle comprend une butée arrière (44) du côté de la lame (22) opposé à ladite meule (34,35).

6. Machine selon la revendication 2, caractérisée en ce que les moyens de déplacement relatif de la lame (22) et de la meule (34,35) comprennent moyens de mise en vibration (W) de la lame.

7. Machine selon l'une des revendications précédentes, caractérisée en ce que les moyens de mise en contact de la lame (22) avec la meule (34,35) comprennent un vérin (36) dont la tige est solidaire du palonnier (38).

8. Machine selon la revendication 3, caractérisée en ce que les moyens de déplacement de la meule (34,35) dans la direction du fil de la lame (22) comprennent un vérin (42) associé à des guides verticaux (40) montés sur le chariot (16).

9. Machine selon l'une des revendications précédentes, caractérisée en ce qu'elle comporte deux meules (34,35) juxtaposées dans la direction du fil de la lame (22) en étant portées par au moins un palonnier (38).

10. Procédé d'affûtage pour lame (22) de coupe allongée présentant un fil tranchant (23) animée d'un mouvement de rotation autour de son axe longitudinal et en regard d'un dispositif d'affûtage comprenant un plateau (52) de support d'au moins une meule (34) munie au moins en superficie de matériau abrasif et ayant un corps cylindrique doté d'une gorge (46) périphérique à profil en V, en libre rotation autour d'un axe (TT), comprenant les étapes suivantes:
on oriente l'axe (TT) pour qu'il soit contenu dans un plan parallèle au fil (23) de la lame et perpendiculaire à son plan médian et
on l'incline d'un angle prédéterminé (P) par rapport à la normale au plan de la lame,
on asservie le plateau (52) de support de la meule (34) au mouvement de rotation de la lame (22), de telle sorte que la gorge (46) de la meule (34) soit constamment en regard du fil tranchant (23) de la lame (22),
on amène ladite meule (34,35) en contact avec le fil tranchant (23) de la lame et
on déplace relativement la meule et la lame dans la direction longitudinale de la lame.

11. Procédé selon la revendication 10, caractérisé en ce qu'on déplace relativement la meule (34, 35) et la lame (22) par mise en vibration longitudinale (W) de cette dernière.

## Patentansprüche

1. Schneidmaschine mit einer Schleifvorrichtung, wobei die besagte Schneidmaschine eine längliche Schneidklinge (22) mit einer Schneide (23) aufweist, welche Klinge vertikal an einen drehenden Klingenträgerblock (18) montiert ist, der fest verbunden ist mit einem bezüglich einem Schnittisch (10) beweglichen Schlitten (16), wobei diese Vorrichtung mindestens eine zumindest an ihrer Oberfläche mit Schleifmaterial versehene Schleifscheibe (34, 35) aufweist und diese über einen zylindrischen, am Umfang mit einer Kerbe (46) mit V-Profil versehenen Körper verfügt und in freier Drehung um eine Achse (TT) montiert ist, und die Schleifvorrichtung außerdem Vorrichtungen (36) aufweist, welche Klinge und Schleifscheibe miteinander in Kontakt bringen, sowie Vorrichtungen zum Verschieben von Klinge und Schleifscheibe (34, 35) zueinander in zu der Klingenschneide paralleler Richtung, wobei die besagte Drehachse (TT) der Schleifscheibe (34, 35) auf einer zu der Schneide (23) parallelen Ebene der Klinge (22) und senkrecht zu ihrer Mittelebene (CXZ) liegt, diese Achse in einem vorbestimmten Winkel (P) bezüglich der Senkrechten (CY) zur Mittelebene der Klinge geneigt und die Schleifscheibe (34, 35) mittels eines Horizontalbolzens (54) an einer Platte (52) befestigt ist, die in Drehung fest verbunden ist mit dem Klingenträgerblock (18), in der Weise, daß ihre Kerbe ständig der Schneide (23) der Klinge (22) gegenüber angeordnet ist.

2. Maschine nach Anspruch 1, dadurch gekennzeichnet, daß die Vorrichtungen zur Bewegung der Klinge (22) und der Schleifscheibe (34, 35) zueinander eine Bewegungsvorrichtung für die Klinge in Richtung ihrer Schneide (23) gegenüber einer festen Schleifscheibe umfassen.

3. Maschine nach einem der Ansprüche 1 oder 2, dadurch gekennzeichnet, daß die Vorrichtungen für die Bewegungen von Klinge (22) und Schleifscheibe (34, 35) zueinander eine Bewegungsvorrichtung (42) für die Schleifscheibe (34, 35) in Richtung der Schneide (23) der Klinge umfassen.

4. Maschine nach einem der Ansprüche 1 bis 3, dadurch gekennzeichnet, daß der besagte Klingenträgerblock (18) über Vorrichtungen zur Drehausrichtung der besagten Klinge und über Antriebevorrichtungen für die Klinge in einer Längsrichtung verfügt.

5. Maschine nach einem der Ansprüche 1 bis 4, dadurch gekennzeichnet, daß sie auf der der besagten Schleifscheibe (34, 35) entgegengesetzten Seite der Klinge (22) einen hinteren Anschlag (44) aufweist.

6. Maschine nach Anspruch 2, dadurch gekennzeichnet, daß die Vorrichtungen zur Bewegung von Klinge (22) und Schleifscheibe (34, 35) zueinander Vorrichtungen umfassen, welche die Klinge in Schwingung (W) versetzen.

7. Maschine nach einem der vorstehenden Ansprüche, dadurch gekennzeichnet, daß die Vorrichtungen, welche die Klinge (22) mit der Schleifscheibe (34, 35) in Kontakt bringen, einen Zylinder (36) umfassen, dessen Schaft fest verbunden ist mit dem Steuerhebel (38).

8. Maschine nach Anspruch 3, dadurch gekennzeichnet, daß die Vorrichtungen zur Bewegung der Schleifscheibe (34, 35) in Richtung der Schneide der Klinge (22) einen Zylinder (42) umfassen, der mit auf den Schlitten (16) montierten Vertikalführungen (40) verbunden ist.

9. Maschine nach einem der vorstehenden Ansprüche, dadurch gekennzeichnet, daß sie zwei in Richtung der Schneide der Klinge (22) nebeneinander angeordnete Schleifscheiben (34, 35) aufweist, die von mindestens einem Steuerhebel (38) getragen werden.

10. Schleifverfahren für eine längliche Schneidklinge (22) mit einer Schneide (23), die in Drehbewegung um ihre Längsachse und gegenüber einer Schleifvorrichtung angetrieben wird, die eine Tragplatte (52) für zumindest eine mindestens oberflächlich mit Schleifmaterial versehene Schleifscheibe (34) aufweist, die einen zylindrischen Körper aufweist, der am Umfang mit einer Kerbe (46) mit V-Profil versehen ist, welche Schleifscheibe frei um eine Achse (TT) dreht, umfassend folgende Schritte:
man richtet die Achse (TT) so aus, daß sie auf einer parallelen Ebene zur Schneide (23) und senkrecht zu ihrer Mittelebene liegt, und
man neigt sie in einem vorbestimmten Winkel (P) bezüglich der Senkrechten zur Ebene der Klinge,
man richtet die Tragplatte (52) der Schleifscheibe (34) an der Drehbewegung der Klinge (22) aus, und zwar so, daß sich die Kerbe (46) der Schleifscheibe (34) ständig gegen über der Schneide (23) der Klinge (22) befindet,
man bringt die Schleifscheibe (34, 35) in Kontakt mit der Schneide (23) der Klinge, und
man bewegt Schleifscheibe und Klinge zueinander in Längsrichtung der Klinge.

11. Verfahren nach Anspruch 10, dadurch gekennzeichnet, daß man die Schleifscheibe (34, 35) und die Klinge (22) aufeinander zubewegt, indem man die Klinge in Längsschwingung (W) versetzt.

## Claims

1. Cutting machine comprising a sharpening device, said cutting machine having an elongated cutting blade (22) presenting a sharp edge (23) mounted vertically on a rotary blade-holder unit (18), fast with a carriage (16) which moves with respect to a cutting table (10), said device comprising at least one grinding wheel (34, 35) provided at least on the surface with abrasive material, said grinding wheel having a cylindrical body presenting a V-sectioned peripheral groove (46), said grinding wheel being mounted to rotate freely about an axis (TT), said sharpening device further comprising means (36) for placing the blade and the grinding wheel in contact and means for relative displacement of the blade and of the grinding wheel (34, 35) in a direction parallel to the sharp edge of the blade, the grinding wheel being borne by a bifurcated support (38), said axis of rotation (TT) of the grinding wheel (34, 35) being contained in a plane which is parallel to the sharp edge (23) of the blade (22) and perpendicular to its median plane (CXZ), said axis being inclined by a predetermined angle (P) with respect to the normal (CY) to the mediane plane of the blade and the grinding wheel (34, 35) being fixed by means of a horizontal spindle (54) on a plate (52) fast in rotation with the blade-holder unit (18) with the result that the groove of the grinding wheel is constantly opposite the sharp edge (23) of the blade (22).

2. Machine according to claim 1, characterized in that the means for relative displacement of the blade (22) and of the grinding wheel (34, 35) comprise a means for displacing the blade in the direction of its sharp edge (23) opposite a fixed grinding wheel.

3. Machine according to any one of claims 1 or 2, characterized in that the means for relative displacement of the blade (22) and of the grinding wheel (34, 35) comprise a means (42) for displacing the grinding wheel (34, 35) in the direction of the sharp edge (23) of the blade.

4. Machine according to any one of claims 1 to 3, characterized in that said blade-holder unit (18) is provided with means for orientation of said blade in rotation and with means for driving the blade in the longitudinal direction.

5. Machine according to any one of claims 1 to 4, characterized in that it comprises a rear stop (44) on that side of the blade (22) opposite said grinding wheel (34, 35).

6. Machine according to claim 2, characterized in that the means for relative displacement of the blade (22) and of the grinding wheel (34, 35) comprise means (W) for vibrating the blade.

7. Machine according to one of the preceding claims, characterized in that the means for placing the blade (22) and the grinding wheel (34, 35) into contact comprise a jack (36) whose rod is fast with the bifurcated support (38).

8. Machine according to claim 3, characterized in that the means for displacement of the grinding wheel (34, 35) in the direction of the sharp edge of the blade (22) comprise a jack (42) associated with the vertical guides (40) mounted on the carriage (16).

9. Machine according to one of the preceding claims, characterized in that it comprises two grinding wheels (34, 35) juxtaposed in the direction of the sharp edge of the blade (22) by being borne by at least one bifurcated support (38).

10. Process for sharpening an elongated cutting blade (22) presenting a sharp edge (23) animated by a movement of rotation about its longitudinal axis and opposite a sharpening device comprising a plate (52) supporting at least one grinding wheel (34) provided at least on the surface with abrasive material and having a cylindrical body presenting a V-sectioned peripheral groove (46), mounted to rotate freely about an axis (TT), comprising the following steps:
orienting axis (TT) so that it can be contained in a plane which is parallel to the sharp edge (23) of the blade and perpendicular to its median plane and
inclining it by a predetermined angle (P) with respect to the normal to the plane of the blade,
servo-controlling the plate (52) supporting the grinding wheel (34) by the movement of rotation of the blade (22), with the result that the groove (46) of the grinding wheel (34) is constantly opposite the sharp edge (23) of the blade (22),
bringing said grinding wheel (34, 35) in contact with the sharp edge (23) of the blade and
relatively displacing the grinding wheel and the blade in the longitudinal direction of the blade.

11. Process according to claim 10, characterized in that the grinding wheel (34, 35) and the blade (22) are displaced relatively by placing the latter in longitudinal vibration (W).
